# EUROPÄISCHE PATENTSCHRIFT

(11) **EP 0 526 500 B1**
(45) Veröffentlichungstag und Bekanntmachung des Hinweises auf die Patenterteilung: **13.09.1995**
(21) Anmeldenummer: 91907951.7
(22) Anmeldetag: 24.04.1991
(51) Int. Cl.: B26D 5/00, B26D 7/08

(54) **VERFAHREN ZUR SCHNITTQUALITÄTSERFASSUNG EINER SCHNEIDMASCHINE FÜR PAPIER, PAPPE ODER DERGLEICHEN SOWIE SCHNEIDMASCHINE**
PROCESS FOR DETERMINING THE QUALITY OF THE CUT MADE BY A MACHINE FOR CUTTING PAPER, CARDBOARD OR THE LIKE, AND CUTTING MACHINE
PROCEDE DE CONTROLE DE LA QUALITE DE LA COUPE PAR UNE MACHINE A DECOUPER DU PAPIER, DU CARTON OU SIMILAIRES, ET MACHINE A DECOUPER

(30) Priorität: 26.04.1990 DE 4013906
(43) Veröffentlichungstag der Anmeldung: 10.02.1993
(73) Patentinhaber: Wohlenberg Vertriebs- und Service GmbH, D-30179 Hannover (DE)
(72) Erfinder: BOKÄMPER, Claus, D-3072 Marklohe-Lemke (DE); HEIDENREICH, Arnold, D-3000 Hannover 1 (DE); PFEIFFER, Olaf, D-3002 Wedemark 16 (DE); SCHMITZ, Gerd, D-3012 Langenhagen 1 (DE)
(74) Vertreter: Patentanwälte Thömen & Körner
(86) Internationale Anmeldenummer: DE9100355
(87) Internationale Veröffentlichungsnummer: WO9116180

(56) Entgegenhaltungen:
- EP-A- 0 123 463
- EP-A- 0 218 817
- DE-A- 3 834 090
- US-A- 4 260 986
- US-A- 4 331 050

## Beschreibung

Die Erfindung betrifft ein Verfahren zur Schnittqualitätserfassung einer Schneidmaschine für Papier, Pappe oder dergleichen nach dem Oberbegriff des Anspruchs 1.

In der Buchbinderei werden Papier, Pappe oder dergleichen geschnitten, indem Schneidgutstapel mittels Schneidmaschinen, z.B. Schnellschneidern oder Dreischneidern mit glattem Schnitt zerteilt werden. Die Schnittqualität bestimmt dabei wesentlich die Qualität und Maßhaltigkeit des Enderzeugnisses. Bei schlechter Schnittqualität ist das Enderzeugnis meist nicht mehr verwertbar, wodurch auch sämtliche vorangegangenen Bearbeitungsmaßnahmen hinfällig werden und somit ein erheblicher Schaden eintritt.

Bisher wurde die Schnittqualität einer Schneidgutcharge von Zelt zu Zeit durch das Bedienungspersonal überwacht und bei abnehmender Schnittqualität wurden entsprechende Einstell- und Wartungsmaßnahmen vorgenommen oder Wartungsmaßnahmen wurden vorsorglich in bestimmten Zeitabständen oder nach einer vorgegeben Anzahl von Schnitten durchgeführt.

Dies ist Jedoch unökonomisch, denn im ersten Fall kann bereits ein erheblich Teil des geschnittenen Nutzens unbrauchbar geworden sein, ehe die mangelhafte Schnittqualität entdeckt wird, während im zweiten Fall unnötig hohe Stillstandszeiten und Wartungskosten entstehen können.

Aus der US-A-4 260 986 ist eine Werkzeugverschleiß-Erkennungsvorrichtung für eine nummerisch gesteuerte Drehmaschine bekannt. Bei dieser Einrichtung werden die am Schneidwerkzeug auftretenden Kräfte gemessen, um eine Aussage über den Werkzeugverschleiß treffen zu können.

Als vorbereitende Maßnahme ist zunächst die Oberflächenrauhigkeit eines zu bearbeitenden Werkstückes zu beseitigen, wonach dann an einer speziellen Position des Werkstückes oder längs eines speziellen Bearbeitungsweges die am Werkzeug auftretenden Schneidkräfte für eine bestimmte Schneidtiefe und Vorschubgeschwindigkeit gemessen werden.

Die gemessenen Werte dienen als Vergleichswerte, die bei der Bearbeitung anderer Werkstücke mit an der gleichen Stelle oder am gleichen Bearbeitungsweg auftretenden Istwerten verglichen werden. Wenn die Istwerte einen vorgegebenen Wert überschreiten, wird ein Signal abgegeben, daß den Verschleiß des Werkzeuges anzeigt.

Die bekannte Einrichtung ist speziell für den Werkzeugverschleiß bei der kontinuierlichen Bearbeitung starrer Werkstücke ausgelegt, bei der eine Schneidkraft bereits bei der ersten Berührung des Werkzeuges mit dem Werkstück auftritt und diese Schneidkraft mit zunehmender Schneidtiefe und Vorschubgeschwindigkeit kontinuierlich ansteigt. Anregungen über die Ermittlung des Werkzeugverschleißes beim Schneiden von blattförmigem Gut sind nicht behandelt.

Der Erfindung liegt deshalb die Aufgabe zugrunde, das Verfahren zur Schnittqualitätserfassung einer Schneidmaschine für Papier, Pappe oder dergleichen durch automatische Auswertung wesentlicher Schnittparameter zu verbessern.

Diese Aufgabe wird durch ein Verfahren nach Anspruch 1 gelöst.

Schnittparameter, die den Schnittverlauf bei verschiedenen Materialien beeinflussen, sind der Messerfasenwinkel, die Messerschärfe, die Einsatzhöhe, der Preßdruck auf den Schneidgutstapel, die Faserrichtung des Schneidgutes sowie die Schnittlänge. Ein sich im Laufe der Bearbeitung von Schneidgut ändernder Schnittparameter ist die Messerschärfe.

Die Messerschärfe nimmt durch Verschleiß stetig ab, was sowohl zu einer Erhöhung der aufzubringenden Betätigungskraft, die zum Durchtrennen des Schneidgutstapels erforderlich ist, als auch zu einer größeren Durchbiegung des Schneidmessers führt.

Daher bilden sowohl die aufzubringende Betätigungskraft als auch die Durchbiegung ein Kriterium für die Messerschärfe und können einzeln oder in Kombination zur Beurteilung der Schnittqualität automatisch ausgewertet werden.

Vorzugsweise wird die Betätigungskraft als Dehnung oder Stauchung an einer Betätigungsstange erfaßt.

Hier treten die den Schneidwiderstand überwindenden resultierenden Kräfte auf und Veränderungen des Schneidwiderstandes wirken sich eindeutig als Betragsveränderung der Betätigungskraft aus. Aus geometrischen Gründen ist die Dehnung oder Stauchung in der Betätigungsstange am größten, wodurch sich eine hohe Meßgenauigkeit ergibt.

Die Durchbiegung läßt sich zweckmäßig als Oberflächendehnung an der Oberfläche des Schneidmessers oder des Messerhalters erfassen.

Dies beruht auf der Überlegung, daß bei endlicher Dicke eines durchgebogenen Körpers die Oberfläche auf der einen Seite gedehnt wird, während sie auf der gegenüberliegenden Seite gestaucht wird.

Bei der Auswertung der Betätigungskraft kann einmal der nach dem Aufsetzen und vor dem Durchtrennen auftretende Wert mit einem von der Stapelhöhe und der Schneidgutart abhängigen Sollwert verglichen werden.

Der in diesem Zeitpunkt gemessene Wert stellt nach Verdichten des Schneidgutstapels die Betätigungskraft dar, die zur Überwindung des Schneidgutwiderstandes aufgebracht werden muß. Bei scharfem Schneidmesser gibt es unter Berücksichtigung der Stapelhöhe und der Schneidgutart einen Nennwiderstand, der sich mit einem Toleranzzuschlag als Sollwert verwenden läßt. Weicht der tatsächliche Wert vom Sollwert ab, so läßt dieser Umstand auf einen fehlerhaften Schnittparameter, insbesondere auf nachlassende Messerschärfe schließen.

Vorzugsweise wird bei Überschreiten des Sollwertes ein Messerwechsel-Signal ausgelöst.

Dieses Signal kann das Bedienungspersonal optisch oder akustisch auf einen fälligen Messerwechsel hinweisen oder auch die Schneidmaschine stillsetzen, wenn der Messerwechsel nicht nach einer Warnzeit vorgenommen wird.

Alternativ oder zusätzlich kann auch bei der Auswertung der Betätigungskraft der nach dem Aufsetzen auftretende zeitliche Verlauf des Wertes mit einem von der Stapelhöhe und der Schneidgutart abhängigen Sollverlauf verglichen werden.

Der zeitliche Verlauf der Betätigungskraft gibt Aufschluß über die Elastizität des Schneidgutstapels. Eine zu hohe Elastizität kann zu einem Verkeilen des Schneidmessers oder zu einer Mitnahme der oberen Lagen des Schneidgutes führen, wodurch ein schräger Schnitt zustandekommen kann.

Vorzugsweise wird bei einem flacheren zeitlichen Verlauf des Wertes als dem Sollverlauf eine Erhöhung des Preßdruckes auf den Schneidgutstapel vorgenommen oder ein Einsatzhöheverringerungs-Signal ausgelöst.

Hierdurch läßt sich automatisch oder manuell die Elastizität des Schneidgutstapels auf denjenigen Wert verändern, der eine gute Schnittqualität gewährleistet.

Bei der Auswertung der Durchbiegung kann der nach dem Aufsetzen und vor dem Durchtrennen auftretende Wert mit einem von der Stapelhöhe und der Schneidgutart abhängigen Sollwert verglichen werden.

Eine zu hohe Durchbiegung des Schneidmessers führt auch zu einer mangelhaften Maßhaltigkeit des Nutzens. Neben abnehmender Messerschärfe kann ein zu hoher Preßdruck auf den Schneidgutstapel oder eine zu große Einsatzhöhe für die Durchbiegung verantwortlich sein. Eine differenzierte Diagnose wird durch gemeinsame Auswertung der Betätigungskraft und der Durchbiegung erleichtert.

Bei Überschreiten des Sollwertes kann dann eine Verminderung des Preßdruckes auf den Schneidgutstapel vorgenommen oder nach Verminderung des Preßdruckes ein Einsatzhöheverringerungs-Signal oder nach Verringerung der Einsatzhöhe ein Messerwechsel-Signal ausgelöst werden.

Es wird so ermöglicht, zuerst automatisch eine Veränderung der Schnittparameter herbeizuführen, um die Schnittqualität zu optimieren. Schlägt dies fehl, so lassen sich andere Ursachen überprüfen, bis die maßgebliche Ursache gefunden und beseitigt ist.

Die Erfindung betrifft ferner eine Schneidmaschine für Papier, Pappe oder dergleichen nach dem Oberbegriff des Anspruchs 8.

Diesbezüglich liegt ihr die Aufgabe zugrunde, eine Schneidmaschine für Papier, Pappe oder dergleichen dahingehend zu verbessern, daß eine Erfassung ihrer Schnittqualität durch automatische Auswertung wesentlicher Schnittparameter ermöglicht wird.

Diese Aufgabe wird bei einer Schneidmaschine nach dem Oberbegriff des Anspruchs 8 durch die im kennzeichnenden Teil angegebenen Maßnahmen gelöst.

Die Erfindung nutzt den Umstand, daß die Messerschärfe als ein wesentlicher Schnittparameter durch Verschleiß stetig abnimmt und sowohl zu einer Erhöhung der aufzubringenden Betätigungskraft, die zum Durchtrennen des Schneidgutstapels erforderlich ist, als auch zu einer größeren Durchbiegung des Schneidmessers führt.

Daher läßt sich durch Sensoren, die die aufzubringende Betätigungskraft oder die Durchbiegung des Schneidmessers oder seines Messerhalters erfassen, eine Größe zur Beurteilung der Schnittqualität gewinnen. Hierbei reicht bereits eine Auswertung der Meßwerte nur eines der beiden Sensoren aus. Es können jedoch auch die Meßwerte beider Sensoren gemeinsam ausgewertet werden. Im letzteren Fall wird dann auch noch eine Auswertung weiterer Schnittparameter, wie Messerfasenwinkel, Einsatzhöhe oder Preßdruck auf den Schneidgutstapel ermöglicht.

Gemäß einer praktischen Ausgestaltung ist der Betätigungskraftsensor an einer Betätigungsstange angeordnet.

An dieser Stelle wirken sich die den Schneidwiderstand überwindenden resultierenden Kräfte bei Veränderungen des Schneidwiderstandes besonders stark als Betragsveränderung der Betätigungskraft aus. Entsprechend ist bei Abnahme der Dehnungs- und Stauchungswerte an diesem Teil eine hohe Meßgenauigkeit erzielbar.

Zweckmäßig ist der Biegesensor an der Oberfläche des Schneidmessers oder des Messerhalters angeordnet, und zwar bevorzugt im mittleren Bereich des Schneidmessers oder des Messerhalters.

Bei endlicher Dicke eines durchgebogenen Körpers treten an der Oberfläche auf der einen Seite Dehnungen und an der Oberfläche auf der gegenüberliegenden Seite Stauchungen auf. Diese sind im mittleren Bereich des Schneidmessers oder des Messerhalters am größten, wodurch die Meßgenauigkeit hier auch am besten ist.

Bei einer praktischen Ausführung sind die Sensoren als Dehnungsmeßstreifen ausgebildet.

Dehnungsmeßstreifen haben sich bereits als sehr robuste und zuverlässige Sensoren erwiesen, die über die Materialdehnung auch einen Rückschluß auf Zug- oder Druckkräfte gestatten. Besonders vorteilhaft bei der Schneidmaschine nach der Erfindung erweist sich die geringe Baugröße von Dehnungsmeßstreifen und ihre fehlende Beeinträchtigung der Schneidfunktion.

Vorzugsweise sind die Erfassungs- und Auswertevorrichtung mit einem Signalgeber verbunden.

Hierdurch ist ein Messerwechsel-Signal auslösbar, sobald bei der Auswertung der Betätigungskraft der nach dem Aufsetzen und vor dem Durchtrennen auftretende Wert der Betätigungskraft einen von der Stapelhöhe und der Schneidgutart abhängigen Sollwert überschreitet. Das Messerwechsel-Signal kann optisch und/oder akustisch angezeigt werden oder auch nach einer bestimmten Warndauer die Schneidmaschine stillsetzen.

Ferner kann die Erfassungs- und Auswertevorrichtung mit einer Preßdrucksteuervorrichtung verbunden sein.

Hierdurch läßt sich automatisch eine Erhöhung des Preßdruckes auf den Schneidgutstapel vornehmen, sobald bei der Auswertung der Betätigungskraft der nach dem Aufsetzen auftretende zeitliche Verlauf des Wertes der Betätigungskraft einen flacheren zeitlichen Verlauf als ein von der Stapelhöhe und der Schneidgutart abhängiger Sollverlauf aufweist. Ein solcher Verlauf deutet nämlich auf ein Federn eines elastischen Schneidgutstapels hin, der automatisch durch Erhöhung des Preßdruckes beseitigt werden kann.

Bei Auswertung der Durchbiegung ist ferner möglich, durch die Erfassungs- und Auswertevorrichtung mittels der Preßdrucksteuervorrichtung eine Verminderung des Preßdruckes auf den Schneidgutstapel vorzunehmen.

Diese Maßnahme kann erfolgreich sein, wenn bei der Auswertung der Durchbiegung der nach dem Aufsetzen und vor dem Durchtrennen auftretende Wert der Durchbiegung einen von der Stapelhöhe und der Schneidgutart abhängige Sollwert überschreitet. Der Erfolg dieser Maßnahme wird daran erkennbar, daß anschließend die gemessene Durchbiegung geringer ist.

Ist die Durchbiegung nicht geringer, so kann gemäß einer Weiterbildung durch die Erfassungs- und Auswertevorrichtung mittels des Signalgebers ein Einsatzhöheverringerungs-Signal ausgelöst werden.

In diesem Fall kann manuell oder automatisch die Einsatzhöhe der folgenden Schneidgutstapel verringert werden. Ist dies die Ursache einer zu starken Durchbiegung gewesen, so wird die Durchbiegung anschließend geringer ausfallen.

War auch diese Maßnahme erfolglos, kann schließlich durch die Erfassungs- und Auswertevorrichtung mittels des Signalgebers ein Messerwechsel-Signal ausgelöst werden. Es verbleibt dann nur noch eine mangelhafte Messerschärfe als unzureichender Schnittparameter, der durch Messerwechsel beseitigt werden kann.

Weiterbildungen und vorteilhafte Ausgestaltungen der Erfindung ergeben sich aus den Ansprüchen, der weiteren Beschreibung und der Zeichnung, anhand der die Erfindung erläutert wird.

In der Zeichnung zeigen:
- Fig. 1: ein Diagramm mit einem Schneidkraftverlauf,
- Fig. 2: ein Diagramm mit einem Durchbiegungsverlauf,
- Fig. 3: eine Draufsicht auf ein in einem Messerhalter befindliches Schneidmesser und
- Fig. 4: einen Querschnitt durch die Darstellung gemäß Fig. 3.

Fig. 1 zeigt ein Diagramm mit einem Schneidkraftverlauf, wie er bei einer Schneidmaschine, z.B. einem Schnellschneider oder Dreischneider auftritt und von einer Betätigungsvorrichtung aufgebracht werden muß. Der qualitative Schneidkraftverlauf ist bei jedem Schneidgut im wesentlichen gleich.

Das Auslösen des Schneidvorganges liegt bereits zeitlich vor dem Zeitpunkt A in Fig. 1. Innerhalb des Zeitraums vom Auslösezeitpunkt bis zum Zeitpunkt A wird das Schneidgut mittels einer Preßeinrichtung verdichtet.

Im Zeitpunkt A wird dann die Antriebsvorrichtung des Schneidmessers betätigt. Das Schneidmesser bewegt sich darauf von seiner Ausgangslage auf den Schneidgutstapel zu.

Im Zeitpunkt B setzt die Messerfase auf den Schneidgutstapel auf. Das Schneidgut wird nun im Bereich der Messerwirkung verformt und verdichtet.

Hierdurch steigt die Betätigungskraft im Bereich zwischen den Zeitpunkten B und C stark an. In dieser Phase wird die für den eigentlichen Schneidvorgang notwendige Starrheit erzeugt.

Im Zeitpunkt C überwindet die Schnittkraft den Widerstand des Schneidgutes und der eigentliche Schneidprozeß beginnt.

Innerhalb des Bereichs zwischen den Zeitpunkten C und D werden die einzelnen Lagen des Schneidgutstapel zerteilt, wobei nach einem anfänglichen Rückgang der Schnittkraft anschließend wieder ein Kraftanstieg zu beobachten ist. Der Verlauf dieses Kurvenbereichs ist entsprechend dem Schneidgut unterschiedlich.

Nach Durchtrennen der letzten Lage ist der Zeitpunkt D erreicht.

Der Kraftanstieg im Bereich zwischen den Zeitpunkten D und E ist durch das Eindringen der Messerfase in eine Schneidleiste verursacht, die aus weichem Material besteht und in die Schneidunterlage im Schneidbereich eingefaßt ist.

Die maximale Kraft im Zeitpunkt E ergibt sich aus der Eindringtiefe der Messerfase in die Schneidleiste.

Im Zeitpunkt F hat das Schneidmesser seinen unteren Umkehrpunkt erreicht und kehrt zum Zeitpunkt G in seine Ausgangslage zurück.

Wird der Schneidkraftverlauf mit einem anfangs scharfen Schneidmesser bei ansonsten gleichbleibenden Schneidparametern fortlaufend aufgezeichnet, so steigt die Schneidkraft im Zeitpunkt C allmählich an. Es kann nun ein Wert ermittelt werden, bei dem die Schnittqualität gerade noch ausreicht und dieser Wert als Sollwert für spätere Vergleichsmessungen verwendet werden. Ein Überschreiten des Sollwertes weist dann auf unzureichende Messerschärfe hin und kann als Messerwechsel-Signal ausgegeben werden.

Aus dem Kurvenverlauf läßt sich noch ein weiterer Parameter, nämlich die Preßkraft auf den Schneidgutstapel ablesen. So ergibt sich bei richtig eingestellter Preßkraft eine Vorverdichtung des Schneidgutstapels und demzufolge eine Kurvenform zwischen den Zeitpunkten B und C mit einem charakteristischen steilen Verlauf. Auch diese Kurvenform kann als Sollwert gespeichert werden.

Eine Abweichung von dieser Kurvenform, z.B. ein flacherer oder sprunghafter Verlauf, läßt auf Federn eines elastischen Schneidgutes schließen. Durch Vergleich mit dem Sollwert kann ein Korrektursignal gewonnen werden, mit dem der Preßdruck auf den Schneidgutstapel automatisch erhöht wird oder, wenn das keine Verbesserung erbringt, die Einsatzhöhe automatisch oder manuell verringert werden.

Fig. 2 zeigt ein Diagramm mit einem Durchbiegungsverlauf. Dargestellt ist die Messerhalterbiegung, aufgetragen über einem auf eine Einsatzhöhe von 10̸0̸% bezogenen Schnittweg. Unterhalb der Grafik befindet sich eine Tabelle mit Schnittparametern für die Kurven A bis E.

Die Messerschärfe ist bei dieser Darstellung nicht als veränderlicher Parameter aufgeführt, es würde sich jedoch auch hier eine Abhängigkeit erkennen lassen.

Es wurde festgestellt, daß noch weitere Einflüsse auf die Durchbiegung einwirken. So kann eine Biegung durch Abstützen des Messerhalters oder des Schneidmessers an dem Schneidgut hervorgerufen werden. Da das Schneidgut hochverdichtet ist, weicht das Schneidmesser z.B. bei Abfallschnitten aus. Bei Trennschnitten hingegen ergibt sich durch die Gegenkraft des vor dem Schneidmesser liegenden Schneidgutes eine geringere Abweichung.

Außerdem wurde eine Abhängigkeit zur Schneidgutverdichtung und zur Einsatzhöhe beobachtet. Hierfür liefert die Darstellung Beispiele:
So ist bei einem geringeren Preßdruck mit einer geringeren Schneidmesser- oder Messerhalterbiegung zu rechnen, wie der Vergleich der Kurven A, C und D zeigt.

Bei geringerer Einsatzhöhe wird die Schneidmesser- oder Messerhalterbiegung ebenfalls geringer, wie der Vergleich der Kurven A und B zeigt.

Über die Durchbiegung des Schneidmessers oder Messerhalters kann neben einer Anzeige mangelhafter Messerschärfe auch eine Steuerung des Preßdruckes auf den Schneidgutstapel oder eine Steuerung der Einsatzhöhe erfolgen. Dazu wird in Versuchsreihen ein Sollwert für eine maximale Durchbiegung ermittelt und im Betrieb später die tatsächliche Durchbiegung mit diesem Sollwert verglichen.

Bei Überschreitung des Sollwertes kann zunächst die Vorverdichtung des Schneidgutstapels über den Preßdruck verringert werden. Führt diese Maßnahme zu keinem Erfolg, läßt sich die Einsatzhöhe verringern. Ist auch dieser Schritt erfolglos, kann ein Messerwechsel-Signal ausgegeben werden, da als mögliche Ursache dann auch ein falscher Schneidfasenwinkel in Betracht kommt.

Fig. 3 zeigt eine Draufsicht auf ein in einem Messerhalter 10̸ befindliches Schneidmesser 12. Das Schneidmesser 12 mit dem Messerhalter 10̸ ist Bestandteil eines Schnellschneiders, der dem Schneidmesser während eines Schneidprozesses eine von einer horizontalen Längsbewegung überlagerte Vertikalbewegung aufprägt. Eine mit dem Messerhalter seitlich verbundene Betätigungsstange 14 einer nicht näher dargestellten Betätigungsvorrichtung gibt diese Bewegung vor.

Auf der Betätigungsstange 14 ist ein Betätigungskraftsensor 18 in Form eines Dehnungsmeßstreifen angeordnet. Elektrische Signale des Dehnungsmeßstreifens werden einer nicht dargestellten Erfassungs- und Auswertevorrichtung zugeführt. Mit dem Betätigungskraftsensor 18 läßt sich der Schneidkraftverlauf, wie er in Fig. 1 bespielhaft dargestellt ist, über die Dehnung oder Stauchung der Betätigungsstange 14 aufnehmen und wie oben erläutert auswerten.

Ferner ist auf dem Schneidmesser 12 oder dem Messerhalter 10̸ ein Biegesensor 16 angeordnet. Dieser Biegesensor 16 erfaßt über die an der Oberfläche des Schneidmessers 12 oder des Messerhalters 10̸ auftretende Dehnung oder Stauchung die Durchbiegung des Schneidmessers 12 oder des Messerhalters 10̸. Der Biegesensor 16 ist im mittleren Bereich des Schneidmessers 12 oder Messerhalters 10̸ angeordnet, wo die Durchbiegung am größten und die Meßgenauigkeit dementsprechend am besten ist.

Auch der Biegesensor 16 ist als Dehnungsmeßstreifen ausgebildet und ebenso wie der Betätigungskraftsensor mit der nicht dargestellten Erfassungs- und Auswertevorrichtung verbunden. Mit dem Biegesensor 16 läßt sich die Durchbiegung, wie sie in Fig. 2 bespielhaft dargestellt ist, aufnehmen und wie oben erläutert auswerten.

Fig. 4 zeigt der Vollständigkeit halber noch einen Querschnitt durch die Darstellung gemäß Fig. 3 und läßt die örtliche Lage des Biegesensors 16 erkennen.

## Patentansprüche

1. Verfahren zur Schnittqualitätserfassung einer Schneidmaschine für Papier, Pappe oder dergleichen, bei der ein in einem Messerhalter (10) befindliches keilförmiges Schneidmesser (12) einen Schneidgutstapel durchtrennt, wobei die nach dem Aufsetzen der Messerschneide auf dem Schneidgutstapel und beim Durchtrennen des Schneidgutstapels aufzubringende Betätigungskraft und/oder eine auf das Schneidmesser oder einen Messerhalter einwirkende Durchbiegung erfaßt und ausgewertet wird und bei der Auswertung der Betätigungskraft und/oder der Durchbiegung der nach dem Aufsetzen und vor dem Durchtrennen auftretende Wert mit einem von der Stapelhöhe und der Schneidgutart abhängigen Sollwert verglichen wird.

2. Verfahren nach Anspruch 1, dadurch gekennzeichnet, daß die Betätigungskraft als Dehnung oder Stauchung an einer mit dem Messerhalter verbundenen Betätigungsstange erfaßt wird.

3. Verfahren nach Anspruch 1 oder 2, dadurch gekennzeichnet, daß die Durchbiegung als Oberflächendehnung an der Oberfläche des Schneidmessers oder des Messerhalters erfaßt wird.

4. Verfahren nach Anspruch 1, dadurch gekennzeichnet, daß bei Überschreiten des Sollwertes ein Messerwechsel-Signal ausgelöst wird.

5. Verfahren nach Anspruch 2, dadurch gekennzeichnet, daß bei der Auswertung der Betätigungskraft der nach dem Aufsetzen auftretende zeitliche Verlauf des Wertes mit einem von der Stapelhöhe und der Schneidgutart abhängigen Sollverlauf verglichen wird.

6. Verfahren nach Anspruch 5, dadurch gekennzeichnet, daß bei einem flacheren zeitlichen Verlauf des Wertes als dem Sollverlauf eine Erhöhung des Preßdruckes auf den Schneidgutstapel vorgenommen oder ein Einsatzhöheverringerungs-Signal ausgelöst wird.

7. Verfahren nach Anspruch 1, dadurch gekennzeichnet, daß bei Überschreiten des Sollwertes für die Durchbiegung eine Verminderung des Preßdruckes auf den Schneidgutstapel vorgenommen oder nach Verminderung des Preßdruckes ein Einsatzhöheverringerungs-Signal oder nach Verringerung der Einsatzhöhe ein Messerwechsel-Signal ausgelöst wird.

8. Schneidmaschine für Papier, Pappe oder dergleichen mit einem in einem Messerhalter (10) angeordneten keilförmigen Schneidmesser (12) und einer am Messerhalter (10) angreifenden Betätigungsvorrichtung, **dadurch gekennzeichnet**, daß die Betätigungsvorrichtung einen Betätigungskraftsensor (18) und/oder das Schneidmesser (12) oder der Messerhalter (10) einen Biegesensor (16) umfaßt, und daß der Sensor bzw. die Sensoren (16, 18) mit einer Erfassungs- und Auswertevorrichtung verbunden sind, die einen Sollwert/Istwert-Vergleicher für einen Vergleich des vom Betätigungskraftsensor (18) und/oder des vom Biegesensor (16) nach dem Aufsetzen und vor dem Durchtrennen gelieferten Wertes mit einem von der Stapelhöhe und der Schneidgutart abhängigen Sollwertes umfaßt.

9. Schneidmaschine nach Anspruch 8, dadurch gekennzeichnet, daß der Betätigungskraftsensor (18) an einer mit dem Messerhalter (10) verbundenen Betätigungsstange (14) angeordnet ist.

10. Schneidmaschine nach Anspruch 8 oder 9, dadurch gekennzeichnet, daß der Biegesensor (16) an der Oberfläche des Schneidmessers (12) oder des Messerhalters (10̸) angeordnet ist.

11. Schneidmaschine nach Anspruch 10, dadurch gekennzeichnet, daß der Biegesensor (16) im mittleren Bereich des Schneidmessers (12) oder des Messerhalters (10̸) angeordnet ist.

12. Schneidmaschine nach einem oder mehreren der Ansprüche 8 bis 11, dadurch gekennzeichnet, daß die Sensoren (16, 18) als Dehnungsmeßstreifen ausgebildet sind.

13. Schneidmaschine nach einem oder mehreren der Ansprüche 8 bis 12, dadurch gekennzeichnet, daß die Erfassungs- und Auswertevorrichtung mit einem Signalgeber verbunden ist, durch welchen ein Messerwechsel-Signal auslösbar ist, sobald bei der Auswertung der Betätigungskraft der nach dem Aufsetzen und vor dem Durchtrennen auftretende Wert der Betätigungskraft einen von der Stapelhöhe und der Schneidgutart abhängigen Sollwert überschreitet.

14. Schneidmaschine nach einem oder mehreren der Ansprüche 8 bis 13, dadurch gekennzeichnet, daß die Erfassungs- und Auswertevorrichtung mit einer Preßdrucksteuervorrichtung verbunden ist, durch welche eine Erhöhung des Preßdruckes auf den Schneidgutstapel vornehmbar ist, sobald bei der Auswertung der Betätigungskraft der nach dem Aufsetzen auftretende zeitliche Verlauf des Wertes der Betätigungskraft einen flacheren zeitlichen Verlauf als ein von der Stapelhöhe und der Schneidgutart abhängiger Sollverlauf aufweist.

15. Schneidmaschine nach Anspruch 14, dadurch gekennzeichnet, daß durch die Erfassungs- und Auswertevorrichtung mittels der Preßdrucksteuervorrichtung eine Verminderung des Preßdruckes auf den Schneidgutstapel vernehmbar ist, sobald bei der Auswertung der Durchbiegung der nach dem Aufsetzen und vor dem Durchtrennen auftretende Wert der Durchbiegung einen von der Stapelhöhe und der Schneidgutart abhängige Sollwert überschreitet.

16. Schneidmaschine nach Anspruch 15, dadurch gekennzeichnet, daß durch die Erfassungs- und Auswertevorrichtung mittels des Signalgebers ein Einsatzhöheverringerungs-Signal auslösbar ist, sofern bei Verringerung des Preßdruckes der nach dem Aufsetzen und vor dem Durchtrennen auftretende Wert der Durchbiegung einen von der Stapelhöhe und der Schneidgutart abhängigen Sollwert weiterhin überschreitet.

17. Schneidmaschine nach Anspruch 16, dadurch gekennzeichnet, daß durch die Erfassungs- und Auswertevorrichtung mittels des Signalgebers ein Messerwechsel-Signal auslösbar ist, sofern auch bei Verringerung der Stapelhöhe der nach dem Aufsetzen und vor dem Durchtrennen auftretende Wert der Durchbiegung einen von der Stapelhöhe und der Schneidgutart abhängigen Sollwert überschreitet.

## Claims

1. Method of determining the quality of a cut of a cutting machine for paper, cardboard or the like, wherein a wedge-shaped cutting blade (12), mounted in a blade holder (10), cuts through a stack of material to be cut, wherein the actuating force to be applied after the setting-down of the blade edge on the stack to be cut and during cutting-through of the stack, and/or a bending deflection acting upon the cutting blade or a blade holder, is determined and evaluated, and in the evaluation of the actuating force and/or of the bending deflection, the value occurring after the setting-down and before the cutting-through is compared with a set-point value dependent upon the height of the stack and the type of material to be cut.

2. Method according to Claim 1, characterized in that the actuating force is determined as a tensile or compressive strain on an actuating rod connected with the blade holder.

3. Method according to Claim 1 or 2, characterized in that the bending deflection is determined as a surface strain on the surface of the cutting blade or of the blade holder.

4. Method according to Claim 1, characterized in that, when the set-point value is exceeded, a blade change signal is triggered.

5. Method according to Claim 2, characterized in that, in the evaluation of the actuating force, the time-pattern of the value occurring after the setting-down of the blade is compared with a set-point pattern dependent upon the height of the stack and the type of material to be cut.

6. Method according to Claim 5, characterized in that, in the case of a fairly flat time-pattern of the value as the set-point pattern, an increase is made in the application pressure on the stack to be cut or a stack-height reduction signal is triggered.

7. Method according to Claim 1, characterized in that, when the set-point value for the bending deflection is exceeded, a reduction is made in the application pressure on the stack to be cut or, after reduction of the application pressure, a reduction signal for the stack height is triggered or, after reduction of the stack height, a blade change signal is triggered.

8. Cutting machine for paper, cardboard or the like, comprising a wedge-shaped cutting blade (12), mounted in a blade holder (10), and an actuating device acting on the blade holder (10), characterized in that the actuating device comprises an actuating force sensor (18) and/or the cutting blade (12) or the blade holder (10) comprises a bending sensor (16), and that the sensor or sensors (16, 18) are connected to a detection and evaluation device, which comprises a set-point/actual-value comparator for a comparison of the value supplied by the actuating force sensor (18) and/or the value supplied by the bending sensor (16) after the setting-down and before the cutting-through, with a set-point value dependent upon the stack height and the type of material to be cut.

9. Cutting machine according to Claim 8, characterized in that the actuating force sensor (18) is mounted on an actuating rod (14) connected to the blade holder (10).

10. Cutting machine according to Claim 8 or 9, characterized in that the bending sensor (16) is disposed on the surface of the cutting blade (12) or of the blade holder (10).

11. Cutting machine according to Claim 10, characterized in that the bending sensor (16) is disposed in the middle zone of the cutting blade (12) or of the blade holder (10).

12. Cutting machine according to one or more of Claims 8 to 11, characterized in that the sensors (16, 18) are constructed as strain gauges.

13. Cutting machine according to one or more of Claims 8 to 12, characterized in that the detection and evaluation device is connected to a signal transmitter, by which a blade change signal can be triggered as soon as, in the evaluation of the actuating force, the value of the actuating force occurring after the setting-down and before the cutting-through exceeds a set-point value dependent upon the stack height and the type of material to be cut.

14. Cutting machine according to one or more of Claims 8 to 13, characterized in that the detection and evaluation device is connected with an application pressure control device, by which an increase in the application pressure on the stack to be cut can be carried out as soon as, in the evaluation of the actuating force, the time-pattern of the value of the actuating force occurring after the setting-down exhibits a flatter time-pattern than a set-point pattern dependent upon the stack height and the type of material to be cut.

15. Cutting machine according to Claim 14, characterized in that a reduction in the application pressure on the stack to be cut can be made by the detection and evaluation device by means of the application pressure control device, as soon as, in the evaluation of the deflection bending, the value of the deflection bending occurring after the setting-down and before the cutting-through exceeds a set-point value dependent upon the stack height and the type of material to be cut.

16. Cutting machine according to Claim 15, characterized in that a stack height reduction signal can be triggered by the detection and evaluation device by means of the signal transmitter, provided that, when a reduction of the application pressure occurs, the value of the bending deflection that occurs after the setting-down and before the cutting-through also exceeds a set-point value dependent upon the stack height and the type of material to be cut.

17. Cutting machine according to Claim 16, characterized in that a blade change signal can be triggered by the detection and evaluation device by means of the signal transmitter provided also that, when a reduction is made in the stack height, the value of the bending deflection occurring after the setting-down and before the cutting-through exceeds a set-point value dependent upon the stack height and the type of material to be cut.

## Revendications

1. Procédé de contrôle de la qualité de la coupe d'une machine à découper du papier, du carton ou similaire, dans lequel une lame tranchante (12) en forme de coin, qui se trouve dans un porte-lame (10), sectionne une pile de produits à découper, la force requise pour sectionner la pile de produits à découper à appliquer une fois que la lame tranchante est posée sur la pile de produits à découper et/ou la flexion s'exerçant sur la lame ou le porte-lame étant détectées et évaluées, et, par l'évaluation de la force et/ou de la flexion, la valeur apparaissant après la pose et avant la séparation étant comparée avec une valeur de consigne qui dépend de la hauteur de la pile et de la nature des produits à découper.

2. Procédé suivant la revendication 1, caractérisé en ce que la force est détectée par l'allongement ou le raccourcissement d'une tige de commande reliée au porte-lame.

3. Procédé suivant la revendication 1 ou 2, caractérisé en ce que la flexion est évaluée par l'accroissement de la surface de la lame ou du porte-lame.

4. Procédé suivant la revendication 1, caractérisé en ce que le dépassement de la valeur de consigne déclenche un signal de changement de lame.

5. Procédé suivant la revendication 2, caractérisé en ce que, par l'évaluation de la force, l'évolution dans le temps de la valeur apparaissant après la pose est comparée avec une évolution de consigne qui dépend de la hauteur de la pile et de la nature des produits à découper.

6. Procédé suivant la revendication 5, caractérisé en ce que, pour une évolution dans le temps de la valeur plus plate que l'évolution de consigne, une augmentation de la pression est entreprise sur la pile de produits à découper ou un signal de réduction de la hauteur d'insertion est déclenché.

7. Procédé suivant la revendication 1, caractérisé en ce que, pour un dépassement de la valeur de consigne concernant la flexion, une diminution de la pression sur la pile de produits à découper est entreprise ou, après diminution de la pression, un signal de réduction de la hauteur d'insertion est déclenché ou, après réduction de la hauteur d'insertion, un signal de changement de lame est déclenché.

8. Machine à découper du papier, du carton ou similaire munie d'une lame (12) en forme de coin, disposés dans un porte-lame (10) et d'un dispositif de commande accroché au porte-lame (10) caractérisée en ce que le dispositif de commande comprend un détecteur de force (18) et/ou en ce que la lame (12) ou le porte-lame (10) comprend un détecteur de flexion (16), et en ce que le détecteur ou les détecteurs (16, 18) sont reliés à un dispositif de détection et d'évaluation qui comprend un comparateur de valeur de consigne/réelle pour une comparaison de la valeur du détecteur de force (18) et/ou du détecteur de flexion (16) fournie après la pose et avant le sectionnement avec une valeur de consigne qui dépend de la hauteur de la pile et de la nature des produits à découper.

9. Machine suivant la revendication 8, caractérisée en ce que le détecteur de force (18) est disposé sur une tige de commande (14) reliée au porte-lame (10).

10. Machine à découper suivant la revendication 8 ou 9, caractérisée en ce que le détecteur de flexion (16) est situé sur la surface de la lame (12) ou du porte-lame (10).

11. Machine à découper suivant la revendication 10, caractérisée en ce que le détecteur de flexion (16) est situé dans la zone médiane de la lame (12) ou du porte-lame (10).

12. Machine à découper suivant l'une ou plusieurs des revendications 8 à 11, caractérisée en ce que les détecteurs (16, 18) sont constitués comme des bandes de mesure d'allongement.

13. Machine à découper suivant l'une ou plusieurs des revendications 8 à 12, caractérisée en ce que le dispositif de détection et d'évaluation est relié à un émetteur de signal par lequel peut être envoyé un signal de changement de lame aussitôt que, par l'évaluation de la force, la valeur de la force, après la pose et avant le sectionnement, dépasse une valeur de consigne qui dépend de la hauteur de la pile et de la nature des produits à découper.

14. Machine à découper suivant l'une ou plusieurs des revendications 8 à 13, caractérisée en ce que le dispositif de détection et d'évaluation est relié à un dispositif de contrôle de pression par lequel une augmentation de la pression peut être entreprise sur la pile de produits à découper aussitôt que, par évaluation de la force, l'évolution dans le temps de la valeur de la force se produisant après la pose présente une évolution dans le temps plus plate qu'une évolution de consigne qui dépend de la hauteur de la pile et de la nature des produits à découper.

15. Machine à découper suivant la revendication 14, caractérisée en ce que, par le dispositif de détection et d'évaluation au moyen d'un dispositif de contrôle de pression, une réduction de la pression peut être obtenue sur la pile de produits à découper, dès que, par l'évaluation de la flexion transversale, la valeur de la flexion transversale, se produisant après la pose et avant le sectionnement, ne dépasse pas une valeur de consigne qui dépend de la hauteur de la pile et de la nature des produits à découper.

16. Machine à découper suivant la revendication 15, caractérisée en ce que, par le dispositif de détection et d'évaluation au moyen de l'émetteur de signal, peut être déclenché un signal de réduction de la hauteur d'insertion, pour autant que, par réduction de la pression, la valeur de la flexion transversale se produisant après la pose et avant le sectionnement continue à dépasser une valeur de consigne qui dépend de la hauteur de la pile et de la nature des produits à découper.

17. Machine à découper suivant la revendication 16, caractérisée en ce que, par le dispositif de détection et d'évaluation au moyen de l'émetteur de signal, peut être déclenché un signal de changement de lame, pour autant que, par réduction de la hauteur de la pile, la valeur de la flexion transversale se produisant après la pose et avant le sectionnement dépasse une valeur de consigne qui dépend de la hauteur de la pile et de la nature des produits à découper.
